# EUROPÄISCHE PATENTSCHRIFT

(11) **EP 1 080 480 B1**
(45) Veröffentlichungstag und Bekanntmachung des Hinweises auf die Patenterteilung: **03.04.2002**
(21) Anmeldenummer: 99934483.1
(22) Anmeldetag: 11.05.1999
(51) Int. Cl.: H01H 71/40

(54) **ÜBERSTROMAUSLÖSER FÜR ELEKTRISCHE SCHUTZSCHALTGERÄTE**
OVERCURRENT TRIP FOR ELECTRIC PROTECTIVE CIRCUIT BREAKER DEVICES
DISJONCTEUR ANTI-SURTENSION POUR APPAREILS COMMUTATEURS DE SECURITE ELECTRIQUES

(30) Priorität: 22.05.1998 DE 19822992
(43) Veröffentlichungstag der Anmeldung: 07.03.2001
(73) Patentinhaber: SIEMENS AKTIENGESELLSCHAFT, 80333 München (DE)
(72) Erfinder: FINGER, Hans-Georg, D-93092 Barbing (DE)
(86) Internationale Anmeldenummer: DE9901431
(87) Internationale Veröffentlichungsnummer: WO9962091

(56) Entgegenhaltungen:
- CH-A- 174 187
- DE-C- 3 637 275

## Beschreibung

Die Erfindung betrifft einen Überstromauslöser für elektrische Schutzschaltgeräte mit thermoelektrischer und elektromagnetischer Auslösung entsprechend dem Oberbegriff des Anspruchs 1.

Bei einem aus DE-B-36 37 275 vorbekannten Überstromauslöser der eingangs genannten Art ist als Auslöseelement eine Bimetall-Schnappscheibe verwendet, welche von einem gut wärmeleitenden, die Spule auf ihrem Außenumfang tragenden, rohrförmigen Tragkörper gehaltert ist, der in seinem Innenraum den Anker der elektromagnetischen Auslösung trägt. Die Beheizung der Schnappscheibe erfolgt dort mittelbar durch die von Hause aus für die Magnetauslösung bestimmte und dadurch ohnehin vorhandene Magnetspule, deren rohrförmiger Tragkörper als thermisches Kopplungsglied zur Schnappscheibe dient. Dadurch kann eine elektrische Verbindung der Bimetall-Schnappscheibe zum Stromkreis entfallen. Damit entfällt auch eine Justage, da die Schnappscheibe beim Hersteller für eine bestimmte Schnapptemperatur ausgesucht wird.

Nachteilig ist bei dieser vorbekannten Lösung der geringe mechanische Hub einer Schnappscheibe, der durch eine geeignete Hebelübersetzung kompensiert werden muß. Problematisch ist weiter die schwierige thermische Kopplung der Schnappscheibe an die stromdurchflossene, von Hause aus zur Magnetauslösung dienenden Spule.

Zur besseren thermischen Kopplung von Spule und Schnappscheibe wird bei der bekannten Lösung der rohrförmige Tragkörper aus einem gut warmeleitenden Werkstoff hergestellt. Bei einer am Markt bekannt gewordenen Ausführungsform nach diesem Stand der Technik wird die thermische Kopplung durch einen zusätzlichen Aluminiumkörper hergestellt, der in thermischem Kontakt mit der Spule steht. Außerdem wird Wärmeleitpaste zwischen Spule, Aluminiumkörper und Schnappscheibe eingesetzt. Diese thermische Kopplung ist somit aufwendig und von der Menge und Konsistenz der Wärmeleitpaste und von deren Alterungsverhalten abhängig.

Der Erfindung liegt die Aufgabe zugrunde, einen Überstromauslöser der eingangs genannten Art hinsichtlich seiner Nachteile zu verbessern und in seinem Aufbau zu vereinfachen. Diese Aufgabe wird durch Anspruch 1 gelöst.

Die erfindungsgemäße Lösung zeichnet sich durch eine Unmittelbarkeit der thermischen Kopplung zwischen der stromdurchflossenen Spule und der Bimetallhülse aus, die im Ruhezustand mit ihrem Mantelumfang an der Innenseite der Spule anliegt. Die durchgehend geschlitzte Hülse weist im wesentlichen etwa die Form eines Zylindermantels auf, so daß in erkaltetem Zustand eine große Kontaktfläche zu den Windungen der Spule hergestellt werden kann. Dieser innige Kontakt wird noch verstärkt, wenn die den durchgehenden Schlitz zwischen sich bildenden bzw. den Schlitz säumenden Hülsenschenkel die Windungen der Spule mit radial nach außen wirksamer Vorspannung beaufschlagen. Dabei kann die Kontaktfläche noch durch eine Querschnittsform der Wickeldrähte der Spule nach den Ansprüchen 12 oder 13 vergrößert werden.

Ein besonders vorteilhaftes Erfindungsmerkmal besteht in der Ausbildung der Hülse als Kippfeder nach Anspruch 4. Eine solche Kippfeder wird in der Fachliteratur auch als Schnappfeder oder Meisterfeder bezeichnet. Zur Gewährleistung einer solchen Kippfederwirkung dient die Ausgestaltung des dem Schlitz etwa diametral gegenüberliegenden Scheitelbereiches der Hülse nach Anspruch 5 bis 9.

Die Kanten des etwa in Axialrichtung der Hülse verlaufenden Schlitzes tragen bzw. bilden Koppelpunkte fur den Auslöseantrieb. Zur Formstabilisierung der zwischen sich den Axialschlitz bildenden Hülsenschenkel außerhalb des Scheitelbereiches dienen sickenartige, in Umfangsrichtung der Hülse verlaufende Teilprägungen. Die Hülse kann in einfacher Weise durch Aufbau und Formgebung auf eine bestimmte Schnapptemperatur eingestellt werden.

Für die Unterbringung des Magnetkerns des Magnetauslösers ist im Innenbereich der Hülse ausreichend Platz vorhanden, so daß insoweit ein breiter Gestaltungsspielraum für die technische Durchbildung besteht. Von Bedeutung ist, daß die Bimetallhülse für die Überstromauslösung zwischen dem Magnetkern und der Magnetspule positionierbar ist, wobei die Bimetallhülse den Magnetkern und die Magnetspule die Bimetallhülse umgeben, die Teile unter Beanspruchung eines nur geringen Bauraumes ineinander geschachtelt sein können.

Die Erfindung wird anhand der Figuren beispielsweise beschrieben. Es zeigen:
- FIG 1: eine perspektivische Darstellung der Bimetallhülse in erkaltetem Ausgangszustand,
- FIG 2: eine Draufsicht auf den Scheitelbereich der Bimetallhülse in Pfeilrichtung II von FIG 1,
- FIG 3: eine vergrößerte Draufsicht auf eine aus Bimetall gebildeten Kippfeder, wie sie in Aneinanderreihung etwa den Scheitelbereich der Bimetallhülse bildet,
- FIG 4: eine Seitenansicht der Kippfeder in Pfeilrichtung IV von FIG 3 in erkalteter Ausgangsstellung (gestrichelt) und in durch Erhitzung gekippter Kontraktionsstellung (ausgezeichnet),
- FIG 5: eine Frontansicht nur der Bimetallhülse in Pfeilrichtung IV von FIG 1 in erkaltetem Ruhezustand,
- FIG 6: eine schematische Frontansicht des Überstromauslösers mit seinen wesentlichen, ineinandergeschachtelten Einzelteilen analog Pfeilrichtung IV in FIG 2 bei erkaltetem Ruhezustand der Bimetallhülse,
- FIG 7: eine Darstellung analog FIG 6 in erhitztem und daher gekipptem Zustand der Bimetallhülse.

Die wesentlichen Teile des Überstromauslösers sind die stromdurchflossene Spule 1, die etwa die Form eines ringsum in sich geschlossenen Zylindermantels aufweist, und darin etwa konzentrisch positioniert die an ihrem Mantel mit dem durchgehenden Längsschlitz 3 versehene Bimetallhülse 2 sowie im Innenraum der Bimetallhülse 2 der schematisch angedeutete Raum 4 für den nicht näher dargestellten Magnetkern. Die Spule 1 dient in gleicher Weise zur Erhitzung der Bimetallhülse 2 wie zur Magnetauslösung des nicht näher dargestellten, im Raum 4 innerhalb der Hülse 2 positionierbaren Magnetkerns. Die Hülse 2 weist etwa die Umrißform eines im wesentlichen in Axialrichtung geschlitzten Zylindermantels bzw. Rohres auf. Die den Schlitz 3 bildenden bzw. säumenden Schenkel 5,6 der Bimetallhülse 2 nähern sich bei Aufheizung aneinander an. Sie verengen bzw. schließen dabei den Schlitz 3 und erzeugen dadurch die nicht näher dargestellte Auslösebewegung. Dazu tragen bzw. bilden die Kanten der schlitzseitigen Enden der Schenkel 5,6 der Bimetallhülse 2 Koppelpunkte 7 für einen nicht näher dargestellten Auslöseantrieb.

In erkaltetem Ruhezustand ist die Bimetallhülse 2 so eingestellt bzw. dimensioniert, daß ihre Schenkel 5,6 die Spule 1 mit radial nach außen wirksamer Vorspannung von innen beaufschlagen.

Die Bimetailhülse 2 ist durch entsprechende Formgebung ihres Scheitelbereiches 8 als Kippfeder derart wirksam, daß ihre Schenkel 5,6 bei Erreichung einer bestimmten Aufheiztemperatur sprungartig die Breite des Schlitzes 3 verkleinern oder gar den Schlitz 3 gänzlich schließen. (FIG 7). Dazu ist die Bimetallhülse 2 in ihrem dem Schlitz 3 etwa diametral gegenüberliegenden Scheitelbereich 8 mit mehreren im wesentlichen parallel zueinander und bezogen auf ihre Längsrichtung 9 etwa im Umfangsrichtung 10 der Bimetallhülse 2 verlaufenden Wandschlitzen 11 versehen und dort mindestens teilweise zu kippfederartiger Wirksamkeit geformt. Dazu bilden die Wandschlitze 11 zwischen sich parallele Stege 12,13. Davon sind die Stege 13 mit einer im wesentlichen in Axialrichtung 14 der Hülse 2 verlaufenden Sicke 15 versehen. Die Sicken 15 stehen dabei mit ihrer Konvexseite in Richtung auf die Mittellängsachse 16 der Bimetallhülse 2 vor. Die Stege 12,13 bilden bezogen auf die Querschnittsform der Hülse 2 etwa Sekanten zur Kreisbogenform der Hülsenwände bzw. Hülsenschenkel 5,6. In Axialrichtung 14 liegen alternierend ein gesickter Wandsteg 13 und ein nicht gesickter Wandsteg 12 nebeneinander.

In den FIG 3 und 4 ist das Prinzip einer Kippfeder mit verkürzten Schenkeln dargestellt, wie sie etwa in der Literaturstelle "Thermobimetalle", Grundlagen, Berechnung, Gestaltung, Auswahl der Firma G. Rau Pforzheim, 09/89 auf Seite 123 in Bild 52 dargestellt ist. Dabei zeigt das gestrichelte Bild des Federschenkels 6 den Federzustand in erkalteter Ruhestellung, während die ausgezogene Darstellung den Schenkel 6 in seiner aufgrund von Wärmeeinwirkung seitens der Spule 1 ausgelenkter Kippstellung zeigt. Außerhalb des Scheitelbereiches 8 sind die Hülsenschenkel 5,6 durch etwa in Umfangsrichtung 10 der Hülse 2 verlaufende Sicken formstabilisiert. Die Wickeldrähte der Spule 1 weisen zur Verbesserung des Wärmeübergangs zur Bimetallhülse 2 mindestens an ihren der Hülse zugewandten Flanken eine abgeflachte Querschnittsform auf. Insbesondere sind die Wickeldrähte mit einem rechteckigen oder quadratischen Drahtquerschnitt versehen.

Beim Normalbetrieb des Schutzschaltgerätes erwärmt der durch die Spule 1 fließende Strom die Bimetallhülse 2 nicht bis zu ihrer Schnapptemperatur. Fließt jedoch ein Überlaststrom, so wird die Spule 1 und damit die Bimetallhülse 2 weiter erwärmt. Bei Erreichen der Schnapptemperatur schnappt die Bimetallhülse 2 und der Schlitz 3 wird geschlossen (FIG 7). Diese Schließbewegung wird von den Koppelpunkten 7 an der Bimetallhülse 2 durch einen nicht dargestellten Umlenkhebel auf den Auslöser des Schutzschaltgerätes übertragen. Dadurch wird das Schutzschaltgerät ausgelöst.

Während des Abkühlens des Schutzschaltgerätes bzw. der Spule 1 schnappt die Bimetallhülse 2 in ihre Ausgangslage (FIG 6) zurück und legt sich dabei wieder mit Vorspannung an die Innenseite der Spule 1 an. Die Bimetallhülse 2 mit Schnappeigenschaft gewährleistet also eine direkte thermische Kopplung im Inneren der Magnetspule 1. Dadurch kann auf ein zusätzliches Koppelelement und auch auf die Verwendung von Wärmeleitpaste verzichtet werden.

## Patentansprüche

1. Überstromauslöser für elektrische Schutzschaltgeräte mit thermoelektrischer und elektromagnetischer Auslösung, bei welchem eine stromdurchflossene Spule (1)
- sowohl einen bimetallischen, thermischen Auslöser beheizt,
- als auch den magnetischen Kreis eines Magnetauslösers erregt, **dadurch gekennzeichnet, daß**
der thermische Auslöser eine innerhalb der Spule (1) positionierte, im wesentlichen in Axialrichtung durchgehend geschlitzte Hülse (2) aus Bimetallmaterial ist, deren zwischen sich den Schlitz (3) bildende Schenkel (5,6) bei Aufheizung unter Verringerung der Schlitzbreite in Richtung aufeinander bewegt werden und dadurch die Auslösebewegung erzeugen.

2. Überstromauslöser nach Anspruch 1, **dadurch gekennzeichnet, daß** die Hülse (2) etwa die Form eines im wesentlichen in Achsrichtung geschlitzten Zylindermantels aufweist.

3. Überstromauslöser nach Anspruch 1 oder 2, **dadurch gekennzeichnet, daß** die Schenkel (5,6) der Hülse (2) in erkaltetem Zustand die Spule (1) mit radial nach außen wirksamer Vorspannung von innen beaufschlagen.

4. Überstromauslöser nach einem der Ansprüche 1 bis 3, **dadurch gekennzeichnet, daß** die Hülse (2) durch ihre Formgebung als Kippfeder ausgebildet ist derart, daß ihre Schenkel (5,6) bei Erreichung einer bestimmten Aufheiztemperatur sprungartig die Schlitzbreite verkleinern oder den Schlitz (3) schließen.

5. Überstromauslöser nach einem der vorhergehenden Anspruche, **dadurch gekennzeichnet, daß** die Hülse (2) in ihrem dem Schlitz (3) etwa diametral gegenüberliegenden Scheitelbereich (8) mit mehreren im wesentlichen parallel zueinander und bezogen auf ihre Längsrichtung (9) etwa in Umfangsrichtung (10) verlaufenden Wandschlitzen (11) versehen und mindestens teilweise zu kippfederartiger Wirksamkeit geformt ist.

6. Überstromauslöser nach Anspruch 5, **dadurch gekennzeichnet, daß** eine Vielzahl von Wandschlitzen (11) zwischen sich parallele Stege (12,13) bilden und daß ein Teil dieser Stege mit einer im wesentlichen in Axialrichtung (14) der Hülse (2) verlaufenden Sicke (15) versehen sind.

7. Überstromauslöser nach Anspruch 6, **dadurch gekennzeichnet, daß** die Sicken (15) mit ihrer Konvexseite in Richtung auf die Hülsenachse (16) ausgeformt sind.

8. Überstromauslöser nach Anspruch 6 oder 7, **dadurch gekennzeichnet, daß** die Stege (12,13) bezogen auf die Querschnittsform der Hülse (2) etwa Sekanten zur Kreisbogenform der Hülsenwände bzw. -schenkel (5,6) bilden.

9. Überstromauslöser nach einem der Ansprüche 5 bis 8, **dadurch gekennzeichnet, daß** alternierend in Axialrichtung (14) ein gesickter und ein nicht gesickter Wandsteg (13 bzw. 12) nebeneinander liegen.

10. Überstromausloser nach einem der vorhergehenden Ansprüche, **dadurch gekennzeichnet, daß** die Kanten des etwa in Axialrichtung (14) der Hülse (2) verlaufenden Schlitzes (3) Koppelpunkte (7) für den Auslöseantrieb tragen.

11. Überstromauslöser nach einem der vorhergehenden Ansprüche, **dadurch gekennzeichnet, daß** außerhalb des Scheitelbereiches (8) die Hülsenschenkel (5,6) durch etwa in Umfangsrichtung (10) der Hülse (2) verlaufende Sicken formstabilisiert sind.

12. Überstromauslöser nach einem der vorhergehenden Ansprüche, **dadurch gekennzeichnet, daß** die Wickeldrähte der Spule (1) zur Verbesserung des Wärmeüberganges zur Bimetallhülse (2) mindestens an ihren der Hülse zugewandten Flanken eine abgeflachte Querschnittsform aufweisen.

13. Überstromauslöser nach Anspruch 12, **gekennzeichnet durch** einen rechteckigen oder einen quadratischen Drahtquerschnitt der Wickeldrähte.

14. Überstromauslöser nach einem der vorhergehenden Ansprüche, **dadurch gekennzeichnet, daß** der Magnetkern des Magnetauslösers in einem von der Hülse (2) umschlossenen Innenraumbereich (4) positioniert ist.

## Claims

1. Overcurrent release for electric circuit breaker devices with thermoelectric and electromagnetic release, whereby a current-carrying coil (1)
- both heats a bimetallic, thermal release
- and also energises the magnetic circuit of a magnetic release, **characterised in that**
the thermal release is a sleeve (2) of bimetal material, with through slots essentially in the axial direction, positioned within the coil (1), the sides (5, 6) of the said sleeve forming the slot (3) between themselves being moved towards each other when heated, thus reducing the width of the slot and generating release movement.

2. Overcurrent release according to Claim 1, **characterised in that** the sleeve (2) has the shape of a cylindrical casing slotted essentially in the axial direction.

3. Overcurrent release according to Claims 1 or 2, **characterised in that** the sides (5, 6) of the sleeve (2) exert a radial, outwards-acting preload from inside on the coil (1) in the cooled state.

4. Overcurrent release according to one of Claims 1 to 3, **characterised in that** the sleeve (2) is shaped as a tilt spring such that its sides (5, 6) reduce the slot width, or close the slot (3), with a snap action when the temperature rise reaches a certain point.

5. Overcurrent release according to one of the preceding claims, **characterised in that** the sleeve (2), in its crest area (8) approximately diametrically opposite the slot (3), is provided with several essentially parallel wall slots (11) running approximately circumferentially (10) relative to its longitudinal direction (9) and is at least partially shaped to provide a tilt-spring effect.

6. Overcurrent release according to Claim 5, **characterised in that** parallel webs (12, 13) are formed between a plurality of wall slots (11) and that some of these webs are provided with a crease (15) essentially running in the axial direction (14) of the sleeve (2).

7. Overcurrent release according to Claim 6, **characterised in that** the creases (15) are formed with their convex sides in the direction of the sleeve axis (16).

8. Overcurrent release according to Claims 6 or 7, **characterised in that** the webs (12, 13), relative to the cross-section shape of the sleeve (2), form approximate secants of the arcs of the circular shape of the sleeve walls or sides (5, 6).

9. Overcurrent release according to one of Claims 5 to 8, **characterised in that** creased and non-creased wall webs (13 or 12) lie alternately side-by-side in the axial direction (14).

10. Overcurrent release according to one of the preceding claims, **characterised in that** the edges of the slot (3) running approximately in the axial direction (14) of the sleeve (2) carry coupling points (7) for the release drive.

11. Overcurrent release according to one of the preceding claims, **characterised in that** the shape of the sleeve sides (5, 6) outside the crest area (8) is stabilised by creases running approximately in the circumferential direction (10) of the sleeve (2).

12. Overcurrent release according to one of the preceding claims, **characterised in that** the winding wires of the coil (1) have a flattened cross-section shape at least on the faces turned towards the sleeve, to improve the heat transfer to the bimetal sleeve (2).

13. Overcurrent release according to Claim 12, **characterised by** a rectangular or square cross-section of the winding wires.

14. Overcurrent release according to one of the preceding claims, **characterised in that** the magnet core of the magnetic release is positioned in an inner space (4) enclosed by the sleeve (2).

## Revendications

1. Déclencheur de surintensité pour des appareils de commutation électrique de protection à déclenchement thermoélectrique et électromagnétique, dans lesquels une bobine (1) dans laquelle passe du courant
- tant chauffe un déclencheur thermique à bilame,
- qu'aussi excite le circuit magnétique d'un déclencheur magnétique, **caractérisé en ce que** le déclencheur thermique est un manchon (2) en matériau à bilame qui est placé à l'intérieur de la bobine (1), qui est fendu d'une manière continue sensiblement dans la direction axiale et dont les branches (5, 6) formant entre elles une fente (3) se déplacent l'une vers l'autre lors du chauffage en diminuant la largeur de la fente et produisent ainsi le mouvement de déclenchement.

2. Déclencheur de surintensité suivant la revendication 1, **caractérisé en ce que** le manchon (2) a à peu près la forme d'une enveloppe cylindrique fendue sensiblement en direction axiale.

3. Déclencheur de surintensité suivant la revendication 1 ou 2, **caractérisé en ce que** les branches (5, 6) du manchon (2) soumettent de l'intérieur à l'état froid la bobine (1) à une précontrainte s'exerçant radialement vers l'extérieur.

4. Déclencheur de surintensité suivant l'une des revendications 1 à 3, **caractérisé en ce que** le manchon (2) est constitué par son façonnage en ressort de basculement, de sorte que ses branches (5, 6) diminuent brusquement la largeur de la fente ou ferment la fente (3) lorsqu'est atteinte une température de chauffage déterminée.

5. Déclencheur de surintensité suivant l'une des revendications précédentes, **caractérisé en ce que** le manchon (2) est muni dans sa région (8) de sommet à peu près diamétralement opposée à sa fente (3) de plusieurs fentes (11) de paroi sensiblement parallèles entre elles et, rapporté à sa direction (9) longitudinale, s'étendant à peu près dans la direction (10) périphérique et est conformé au moins en partie pour avoir un effet du type à ressort de basculement.

6. Déclencheur de surintensité suivant la revendication 5, **caractérisé en ce qu'**une pluralité de fentes (11) de paroi forment des nervures (12, 13) parallèles entre elles et ce qu'une partie de ces nervure sont munies d'une moulure (15) s'étendant sensiblement en direction (14) axiale du manchon (2).

7. Déclencheur de surintensité suivant la revendication 6, **caractérisé en ce que** les moulures (15) tournent leur convexité en direction de l'axe (16) du manchon.

8. Déclencheur de surintensité suivant la revendication 6 ou 7, **caractérisé en ce que** les nervures (12, 13) forment, rapporté à la forme de la section transversale du manchon (2), à peu près des sécantes à l'arc de cercle des parois du manchon ou des branches (5, 6) du manchon.

9. Déclencheur de surintensité suivant l'une des revendications 5 à 8, **caractérisé en ce que** des nervures (13 et 12) de paroi en alternance moulurées et non moulurées sont juxtaposées dans la direction (14) axiale.

10. Déclencheur de surintensité suivant l'une des revendications précédentes, **caractérisé en ce que** les bords de la fente (3) s'étendant à peu près dans la direction (14) axiale du manchon (2) portent des points (7) de couplage pour le dispositif d'entraînement de déclenchement.

11. Déclencheur de surintensité suivant l'une des revendications précédentes, **caractérisé en ce qu'**à l'extérieur de la région (8) de sommet les branches (5, 6) du manchon voient leur forme stabilisée par des moulures s'étendant à peu près en direction (10) périphérique du manchon (2).

12. Déclencheur de surintensité suivant l'une des revendications précédentes, **caractérisé en ce que** les fils métalliques d'enroulement de la bobine (1) ont, pour améliorer le transfert de chaleur vers le manchon (2) à bilame, une forme de section transversale aplatie au moins sur leurs flancs tournés vers le manchon.

13. Déclencheur de surintensité suivant la revendication 12, **caractérisé par** une section transversale des fils de l'enroulement qui est rectangulaire ou carrée.

14. Déclencheur de surintensité suivant l'une des revendications précédentes, **caractérisé en ce que** le noyau magnétique du déclencheur magnétique est mis en position dans une partie (4) intérieure entourée du manchon (2).
